# FASCICULE DE BREVET EUROPEEN

(11) **EP 1 650 354 B1**
(45) Date de publication et mention de la délivrance du brevet: **25.03.2009**
(21) Numéro de dépôt: 05300823.1
(22) Date de dépôt: 14.10.2005
(51) Int. Cl.: E01F 15/14

(54) **Embout de protection pour écran de glissière de sécurité routière**
Schutzkappe für einen Strassenleitplanke
Protective cap for a road crash barrier

(30) Priorité: 19.10.2004 FR 0452360
(43) Date de publication de la demande: 26.04.2006
(73) Titulaire: LES PROFILES DU CENTRE, 03500 Saint Pourçain sur Sioule (FR)
(72) Inventeur: Gerbaud, Franck, 03500 Saint Pourçain sur Sioule (FR)
(74) Mandataire: Thivillier, Patrick

(56) Documents cités:
- EP-A- 0 924 348
- EP-A- 1 182 296
- EP-A- 1 382 748
- US-A- 5 791 812

## Description

L'invention se rattache au secteur technique des glissières de sécurité pour voies de circulation, du type route et autoroute.

D'une manière parfaitement connue pour un homme du métier, une glissière de sécurité est composée, pour l'essentiel, de poteaux support battus au sol recevant, à leur extrémité supérieure, généralement par l'intermédiaire d'écarteurs, une lisse dont le profil en section transversal peut être profilé sensiblement en forme d'omega. Le plus souvent, l'ensemble de la glissière est réalisé en acier, notamment en acier galvanisé.

Ce type de glissière peut également être équipé d'un écran de protection complémentaire positionné sous la lisse supérieure. La fonction de cet écran est d'éviter aux véhicules deux roues notamment, de passer sous la glissière supérieure, notamment en cas de chute pouvant provoquer un glissement du véhicule. Le plus souvent la fixation de ces écrans s'effectue, par l'intermédiaire de bras support, à une partie du poteau, de la lisse ou de l'écarteur. De telles dispositions ne sont pas décrites car parfaitement connues pour un homme du métier et susceptibles de présenter différentes variantes de réalisation.

Avec ce type de glissière de sécurité, il est apparu important de pouvoir protéger les usagers des chocs, non seulement au niveau d'une zone intermédiaire considérée selon une partie de la longueur de la glissière, mais au niveau notamment de la zone d'extrémité de cette dernière considérée dans le sens de circulation.

A cet égard, différentes solutions ont été proposées. On peut citer, par exemple, l'enseignement du brevet FR 2.848.230 qui prévoit d'équiper les poteaux support d'un manchon en bois pour tenter de diminuer la gravité des chocs.

Une autre solution ressort de l'enseignement du brevet FR 2.788.796 qui prévoit d'équiper le poteau support de boucliers de forme arrondie.

Il apparaît que ces différentes solutions ne peuvent éventuellement amortir le choc qu'au niveau des poteaux support. Demeure par conséquent le problème de la protection de l'extrémité de l'écran (éventuellement de la lisse) qui constitue une partie saillante. Il pourrait être envisagé de recourber cette extrémité débordante en constituant une forme arrondie. On conçoit que cette solution n'est pas rationnelle et nécessite de réaliser un écran de forme spéciale, ce qui nuit à la standardisation.

On a proposé également des embouts de protection adaptables aux extrémités de la partie débordante de l'écran. Généralement, ces embouts présentent une partie destinée à être fixée à l'écran et une autre partie destinée à être fixée au niveau du poteau support d'extrémité en combinaison avec des pattes rapportées. Il en résulte un nombre de pièces important avec des difficultés de montage.

EP-A-1182296 décrit une barrière de sécurité routière avec un écran étant accouplé à un bras support rendu solidaire d'un poteau recevant au moins une lisse.

L'invention s'est fixée pour but de remédier à ces inconvénients d'une manière simple, sûre, efficace et rationnelle.

Le problème que se propose de résoudre l'invention est de réaliser un embout de protection adaptable notamment aux extrémités d'un écran de glissière de sécurité routière (éventuellement adaptable à l'extrémité de la lisse de la glissière), d'une manière particulièrement simple, en évitant l'utilisation d'éléments de liaison rapportés, tout en augmentant l'effet d'amortissement recherché en cas de choc.

Pour résoudre ce problème, il a été conçu et mis au point un embout de protection pour écran de glissière de sécurité routière, ledit écran étant accouplé à un bras support rendu solidaire d'un poteau recevant au moins une lisse. Selon l'invention, l'embout présente une partie d'appui apte à coopérer avec la section interne de l'extrémité de l'écran débordant du poteau, ladite partie étant prolongée par une forme arrondie terminée par une patte doublement équerrée pour délimiter, avec ladite forme arrondie, une structure totalement fermée faisant office d'amortisseur et disposée devant le poteau, l'une des ailes de la patte doublement équerrée coopérant avec des moyens d'assemblage engagés dans des agencements de la partie d'appui en vue d'être fixée audit écran.

Pour résoudre le problème posé d'éviter les chocs directs avec l'extrémité de l'écran, d'une part, et avec le poteau support, d'autre part, tout en ayant un effet d'amortissement, la patte doublement équerrée délimite transversalement une section en U dont la branche commune de liaison entre les deux ailes, est située, après fixation au moyen de la partie d'appui, devant le poteau et dans un plan sensiblement parallèle à ce dernier. La branche commune est sensiblement en appui contre le poteau.

Pour résoudre le problème posé de faciliter la fixation de l'embout en utilisant notamment les moyens d'assemblage que présente l'écran de sécurité en vue de sa fixation, les agencements de fixation de la partie d'appui, à l'extrémité de l'écran, coopèrent avec des organes d'assemblage de l'écran avec le bras support.

Sans pour cela sortir du cadre de l'invention, la partie d'appui peut être profilée pour coopérer et être fixée au niveau de l'extrémité de la section interne de la lisse.

L'invention est exposée ci-après plus en détail à l'aide des figures des dessins annexés dans lesquels :
- la figure 1 est une vue en perspective d'un embout de protection avant montage ;
- la figure 2 est une vue en perspective, à caractère schématique, montrant un exemple indicatif, nullement limitatif, d'une glissière de sécurité, dont l'extrémité de l'écran est équipé de l'embout selon l'invention ;
- la figure 3 est une vue en perspective de l'embout fixé à l'extrémité de l'écran et considérée du côté extérieur ;
- la figure 4 est une vue en perspective semblable à la figure 3 considérée du côté intérieur.

Comme indiqué, l'invention trouve une application particulièrement avantageuse dans le cas de glissières de sécurité pour route ou autoroute.

D'une manière parfaitement connue, ce type de glissière résulte d'un assemblage de lisses (L) en alignement sur des poteaux support (P), généralement en combinaison avec des organes écarteurs (E).

Sous la lisse (L), peu être monté un écran de protection (1) destiné notamment à empêcher les véhicules deux roues et leurs passagers, en cas de chute, de glisser sous la lisse (L) afin, bien évidemment, d'éviter les chocs avec le poteau support (P), étant donné que ces écrans (1) sont disposés devant lesdits poteaux (P).

Différentes solutions techniques peuvent être envisagées pour assurer le montage des écrans (1). Très souvent, ces écrans sont fixés, au moyen de bras support (2), à une partie de la lisse (L) en combinaison ou non avec l'écarteur (E) et/ou le poteau (P). De telles dispositions ne sont pas décrites en détail car elles ne font pas partie de l'objet spécifique de l'invention et sont parfaitement connues de l'homme du métier.

Selon l'invention, le but recherché est de monter à l'extrémité de l'écran (1) (éventuellement de la lisse (L)), un embout de protection (3) conformé également pour éviter tout contact direct avec le poteau correspondant en faisant office d'élément amortisseur disposé devant ledit poteau considéré dans le sens de circulation.

Cet embout (3) est avantageusement réalisé à partir d'une plaque préalablement pliée et découpée. Ainsi, cet embout (3) présente une partie d'appui (3a) apte à coopérer avec la section interne de l'écran (1). Autrement dit, le profil en section transversal de la partie (3a) correspond sensiblement eu profil transversal de la section interne de l'écran (1). Cette partie (3a) est prolongée par une forme arrondie (3b) elle-même prolongée par une patte doublement équerrée (3c) pour délimiter, en combinaison avec la forme arrondie, une structure totalement fermée faisant office d'amortisseur disposé devant le poteau (P). La patte doublement équerrée (3c) délimite transversalement une section en U avec une branche commune (3c1), et perpendiculairement à cette dernière, deux ailes latérales (3c2) et (3c3).

L'aile (3c2) prend appui contre une partie de la face interne de la partie (3a) qui coopère avec des moyens d'assemblage (4) engagés dans des trous (3a1) que présente ladite patte (3a) et destinés à assurer sa fixation au niveau de la face interne de l'écran (1). Par exemple, la partie d'appui (3a) présente quatre trous disposés sensiblement selon les sommets d'un carré, pour l'engagement des organes d'assemble (4) sous forme de boulons traversant l'épaisseur de l'écran (1). L'aile (3c2) présente donc des trous en communication avec l'une des séries de trous (3a1) pour l'engagement des organes d'assemblage (4).

Après fixation de l'embout (3) dans les conditions indiquées, la branche commune de liaison (3c1) de la patte doublement équerrée est située devant le poteau (P) et dans un plan sensiblement parallèle à ce dernier. Cette branche commune peut être en appui ou sensiblement en appui contre la face correspondante du poteau (P).

Dans l'exemple de réalisation illustré aux figures des dessins, la partie d'appui (3a) présente, sensiblement dans sa partie centrale, d'une manière équidistante aux quatre trous (3a1), une lumière oblongue (3a2) pour l'engagement d'au moins un organe de fixation (5) traversant l'épaisseur de l'écran et coopérant avec une lumière (2a) que présente le bras support (2) destiné à assurer la fixation, comme indiqué, de l'ensemble de l'écran (1) par rapport à une partie de la glissière de sécurité.

La partie d'appui et de fixation (3a) de l'embout peut éventuellement être profilée en section, pour coopérer avec la face interne de l'extrémité de la lisse (L) afin d'assurer la même fonction que pour l'écran (1).

Les avantages ressortent bien de la description, en particulier on souligne et on rappelle :
- la facilité de réalisation ;
- la facilité de montage par rapport à l'écran, sans nécessiter d'éléments rapportés d'assemblage et, d'une manière indépendante, des poteaux support.

## Revendications

1. Embout (3) de protection pour écran de glissière de sécurité routière, ledit écran (1) étant accoupable à un bras support (2) rendu solidaire d'un poteau (P) recevant au moins une lisse (L),
**caractérisé en ce que** ledit embout (3) présente une partie d'appui (3a) apte à coopérer avec la section interne de l'extrémité de l'écran (1) débordant du poteau (P), ladite partie (3a) étant prolongée par une forme arrondie (3b) terminée par une patte doublement équerrée (3c) délimitant transversalement une section en U avec une branche commune (3c1), et perpendiculairement à cette dernière, deux ailes latérales (3c2,3c3) pour délimiter, avec ladite forme arrondie (3b), une structure totalement fermée faisant office d'amortisseur et disposée devant le poteau, l'une des ailes (3c2) de la patte doublement équerrée prennant appui contre une partie de la face interne de la partie d'appui (3a) étant apte à coopérer avec des moyens d'assemblage (4) engagés dans des agencements de la partie d'appui (3a) en vue d'être fixée audit écran (1).

2. Embout selon la revendication 1, **caractérisé en ce que** la patte doublement équerrée (3c) délimite transversalement une section en U dont la branche commune (3c1) de liaison entre les deux ailes (3c2) et (3c3) est située, après fixation au moyen de la partie d'appui (3a), devant le poteau et dans un plan sensiblement parallèle à ce dernier.

3. Embout selon la revendication 1, **caractérisé en ce que** les agencements de fixation de la partie d'appui (1a), à l'extrémité de l'écran, coopèrent avec des organes d'assemblage (5) de l'écran avec le bras support (2).

4. Embout selon la revendication 1, **caractérisé en ce que** la partie d'appui est profilée pour coopérer et être fixée au niveau de l'extrémité de la section interne de la lisse.

## Claims

1. Protective cap (3) for crash barrier shield, the said shield (1) being connectable to a support arm (2) joined to a post (P) accommodating at least one guard rail (L),
**characterized in that** the said cap (3) has a bearing part (3a) suitable for cooperating with the internal section of the end of the shield (1) projecting from the post (P), the said part (3a) being prolonged by a rounded shape (3b) terminating in a double square tab (3c1) transversally bounding a U section with a common branch (3c1), and perpendicular to the said branch, two side flanges (3c2), (3c3) for bounding, with the said rounded shape (3b), a completely closed structure acting as a shock absorber and placed in front of the post, one of the flanges (3c2) of the double square tab bearing against a part of the internal face of the bearing part (3a) being suitable for cooperating with assembling means (4) engaged in arrangements of the bearing part (3a) in order to be fastened to the said shield (1).

2. Cap according to Claim 1, **characterized in that** the double square tab (3c) transversally bounds a U section of which the common branch (3c1) connecting the two flanges (3c2) and (3c3) is located, after fastening by means of the bearing part (3a), facing the post and in a plane substantially parallel thereto.

3. Cap according to Claim 1, **characterized in that** the arrangements for fastening the bearing part (3a) to the end of the shield, cooperate with fastening elements (5) for connecting the shield with the support arm (2).

4. Cap according to Claim 1, **characterized in that** the bearing part is profiled to cooperate and to be fixed at the end of the internal section of the guard rail.

## Patentansprüche

1. Schutzaufsatz (3) für Sicherheitsleitplanken, wobei die Leitplanke (1) mit einem Tragarm (2) zusammengefügt werden kann, der mit einem zumindest eine Leiste (L) aufnehmenden Pfosten (P) fest verbunden ist,
**dadurch gekennzeichnet, dass** der Aufsatz (3) ein Auflagestück (3a) aufweist, das geeignet ist, mit dem Innenabschnitt der über den Pfosten (P) hinausragenden Planke (1) zusammenzuwirken, wobei dieses Stück (3a) durch eine abgerundete Form (3b) verlängert wird, die mit einer doppelt abgewinkelten Lasche (3c) abschließt, welche transversal einen U-förmigen Querschnitt mit einem gemeinsamen Schenkel (3c1) und senkrecht dazu zwei seitlichen Flügelteilen (3c2, 3c3) umgrenzt, um mit der genannten abgerundeten Form (3b) eine vollkommen geschlossene Struktur zu bilden, die als Stoßdämpfer dient und vor dem Pfosten angeordnet ist, wobei eines der Flügelteile (3c2) der doppelt abgewinkelten Lasche, das auf einem Teil der Innenseite des Auflagestücks (3a) aufliegt, geeignet ist, mit Verbindungselementen (4) zusammenzuwirken, die zwecks Befestigung an der Planke (1) in Vorkehrungen des Auflagestücks (3a) eingeführt werden.

2. Schutzaufsatz nach Anspruch 1, **dadurch gekennzeichnet, dass** die doppelt abgewinkelte Lasche (3c) transversal einen U-förmigen Querschnitt begrenzt, dessen gemeinsamer Verbindungsschenkel (3c1) zwischen den beiden Flügelteilen (3c2 und 3c3) sich nach Befestigung durch das Auflagestück (3a) vor dem Pfosten und in einer zu letzterem ungefähr parallelen Ebene befindet.

3. Schutzaufsatz nach Anspruch 1, **dadurch gekennzeichnet, dass** die Befestigungsvorkehrungen des Auflagestücks (3a) am Plankenende mit Verbindungselementen (5) der Planke und des Tragarms (2) zusammenwirken.

4. Schutzaufsatz nach Anspruch 1, **dadurch gekennzeichnet, dass** das Auflagestück profiliert ist, um im Bereich des Endstücks des inneren Abschnitts der Leiste zusammenzuwirken und befestigt werden zu können.
